# EUROPÄISCHE PATENTSCHRIFT

(11) **EP 1 879 207 B1**
(45) Veröffentlichungstag und Bekanntmachung des Hinweises auf die Patenterteilung: **19.04.2017**
(21) Anmeldenummer: 06405301.0
(22) Anmeldetag: 12.07.2006
(51) Int. Cl.: H01H 33/90

(54) **Zahnstangengetriebe für elektrisches Schaltgerät**
Rack and pinion gear for a switch
Engrenage à pignon et crémaillère pour un interrupteur

(43) Veröffentlichungstag der Anmeldung: 16.01.2008
(73) Patentinhaber: ABB Schweiz AG, 5400 Baden (CH)
(72) Erfinder: Vestner, Markus, 8238 Büsingen (CH); Hunger, Olaf, 8200 Schafhausen (CH)
(74) Vertreter: ABB Patent Attorneys

(56) Entgegenhaltungen:
- EP-A- 0 907 195
- EP-A1- 0 313 813
- EP-A1- 0 696 040
- EP-A1- 0 785 562
- WO-A-99/12177

## Beschreibung

### TECHNISCHES GEBIET

Die Erfindung bezieht sich auf das Gebiet der Hochspannungstechnik, insbesondere der Hochspannungsschaltertechnik in elektrischen Energieverteilnetzen. Sie geht aus von einer Unterbrechereinheit für ein Schaltgerät und von einem Schaltgerät gemäss Oberbegriff der unabhängigen Patentansprüche.

### STAND DER TECHNIK

In der eigenen EP 0 313 813 A1 wird ein Leistungsschalter mit einem Schalterantrieb gezeigt, der das erste Lichtbogenkontaktstück bewegt und zusätzlich über ein an die Isolierstoffdüse angelenktes Hilfsgetriebe das gegenüberliegende zweite Lichtbogenkontaktstück antreibt. Das Hilfsgetriebe weist zwei Zahnräder auf, welche jeweils mit zwei parallel zur Schalterachse angeordneten Zahnstangen bzw. Zahnungen zusammenwirkt. Die ersten Zahnstangen sind mit der Isolierstoffdüse fest verbunden. Die zweite Zahnstange weist zwei Zahnungen auf und ist mit dem Lichtbogenkontaktstift verbunden. Durch axiale Bewegung der Isolierstoffdüse und ersten Zahnstangen werden die Zahnräder in Drehbewegung versetzt und dadurch die zweite Zahnstange gegenläufig axial angetrieben. Das Hilfsgetriebe umfasst eine Montageplatte oder Halterung, welche die Zahnradlager aufnimmt und ihrerseits am aussenliegenden Nominalstromkontakt befestigt ist. Das Hilfsgetriebe umfasst ferner einen Führungsblock, welcher die Gleitführungen zur axialen Führung des Lichtbogenkontaktstifts aufnimmt und seinerseits ebenfalls am aussenliegenden Nominalstromkontakt befestigt ist. Die Halterung und der Führungsblock stellen zwei separate Baugruppen dar, die in zwei Montageschritten unabhängig voneinander in den Schalter eingeschoben, ausgerichtet und montiert werden müssen. Zudem muss ein exakter Gleichlauf der beiden ersten Zahnstangen gewährleistet sein, da die ersten Zahnstangen in die zueinander fluchtend angeordneten Zahnungen der gleichen zweiten Zahnstange eingreifen und dadurch beide kraftschlüssig an den Lichtbogenkontaktstift angekoppelt sind. Deshalb müssen die ersten Zahnstangen zueinander fluchtend justiert werden. Dies geschieht am einfachsten dadurch, dass sie mit gleichem Abstand ihrer Zahnung zur Isolierstoffdüse montiert werden.

In der eigenen EP 0 999 569 A1 ist eine Fortbildung des Schalters mit Zahnstangen-Doppelantrieb offenbart. Die Gleitkontaktanordnung umfasst einen Gleitkontaktring, der mit dem Lichtbogenkontaktstift fest verbunden ist und sich mit seiner Aussenseite an der Innenfläche des umgebenden Kontaktrohrs abstützt und entlang dieser gleitend gelagert ist. Der Gleitkontaktring ist mit dem Lichtbogenkontaktstift über radiale Speichen verbunden.

Obwohl in EP 0 313 813 A1 und EP 0 999 569 A1 ein Hilfsgetriebe mit nur einem Zahnrad und jeweils nur einer Antriebszahnstange und angetriebener Zahnstange erwähnt ist, treten dabei bisher ungelöste Probleme mit einseitiger Belastung, Abnutzung oder Verkantung auf. Deshalb wird eine spiegelsymmetrische Anordnung mit zwei Zahnrädern und vier Zahnstangen als bevorzugt dargestellt und wurde bisher in der Praxis ausschliesslich verwendet.

In dem eigenen U. S. Pat. No. 5,478,980 ist eine weitere Variante des Schalters mit Zahnstangen-Doppelantrieb gezeigt. Die Montageplatte zur Aufnahme der Zahnräder ist über axial erstreckte Stützen am Führungsblock befestigt. Der Führungsblock enthält die Gleitführungen und ist seinerseits am aussenliegenden Nominalstromkontakt befestigt. Die Zahnstangen sind über Einstellschrauben in ihrer Länge verstellbar. Dadurch können die Antriebszahnstangen besser zueinander fluchtend justiert werden.

Die Erfindung nimmt Bezug auf die EP 0 907 195, in welcher eine Unterbrechereinheit und ein Leistungsschalter mit einem Doppelantrieb mit Hilfsgetriebe gemäß Oberbegriff von Anspruch 1 offenbart ist. Das Hilfsgetriebe ist antriebsseitig, d.h. auf der Seite des ersten, vom Primärantrieb angetriebenen Kontaktsystems, angeordnet und liegt vom Düsenengnis aus gesehen stromaufwärts und damit ausserhalb der Abgasströmung. Wegen der antriebsseitigen Platzierung des Hilfsgetriebes sind aussenliegende Zugstangen zur Kraftübertragung auf die andere Kontaktseite notwendig. Diese aussenliegenden Zugstangen müssen vor Inbetriebnahme des Zahnstangen-Hilfsgetriebes in ihrer Länge und Position genau justiert werden, um eine korrekte Lage der Zugstangen zueinander, ihrer Zahnungen zum zugehörigen Zahnrad und eine korrekte Beabstandung zwischen den beiderseitigen Kontaktsystemen sicherzustellen.

### DARSTELLUNG DER ERFINDUNG

Aufgabe der vorliegenden Erfindung ist es, für ein Schaltgerät mit Doppelbewegung der Lichtbogenkontakte eine vereinfachte Bauweise anzugeben. Diese Aufgabe wird erfindungsgemäss durch die Merkmale der unabhängigen Ansprüche gelöst.

Die Erfindung besteht in einer Unterbrechereinheit für ein elektrisches Schaltgerät, insbesondere Hochspannungsschalter, für Energieversorgungsnetze, wobei das Schaltgerät eine zentrale Achse, eine Isolierstoffdüse zur Lichtbogenbeblasung, ein erstes Kontaktsystem, ein zweites Kontaktsystem und einen Schalterantrieb umfasst, welcher das erste Kontaktsystem und über ein Hilfsgetriebe das zweite Kontaktsystem antreibt, wobei das Hilfsgetriebe Halterungsmittel und Führungsmittel für einen Zahnstangenantrieb aufweist, wobei ferner das Hilfsgetriebe einen Monoblock umfasst, in dem die Halterungsmittel und die Führungsmittel für den Zahnstangenantrieb integriert sind. Durch die Monoblockbauweise wird die Anzahl Bauteile reduziert und die Montage und Justierung des Hilfsgetriebes im Schalter vereinfacht.

In einem vorteilhaften Ausführungsbeispiel ist eine Mitnehmer-Gleitführung im durch das Hilfsgetriebe angetriebenen Lichtbogenkontaktstück eingelassen ist. Dadurch kann ein Verkanten des Lichtbogenkontaktstücks besonders wirksam und dauerhaft verhindert werden.

In einem weiteren vorteilhaften Ausführungsbeispiel weist das Zahnstangengetriebe genau ein Zahnrad, genau eine erste Zahnstange zum Antrieb des Zahnrads und genau eine zweite Zahnstange zum Bewegen des zweiten Lichtbogenkontaktes auf. Durch die Reduzierung auf genau ein Zahnrad, das mit genau einer Antriebszahnstange und genau einer Zahnung im Lichtbogenkontaktstück zusammenwirkt, wird eine grosse bauliche Vereinfachung des Hilfsgetriebes ohne Einbusse an Zuverlässigkeit des Schalterantriebs realisiert. In einem weiteren vorteilhaften Ausführungsbeispiel ist ein Anschlag für das durch das Hilfsgetriebe angetriebene Lichtbogenkontaktstück vorhanden. Dadurch entfallen beim Bestücken des Schalters mit dem Hilfsgetriebe komplizierte Justierungsmassnahmen am Zahnstangenantrieb.

Weitere Ausführungsbeispiele betreffen in Anspruch 2-3 konstruktive Ausgestaltungen des Monoblocks und seiner Halterung im Schalter und in Anspruch 6-7 konstruktive Ausgestaltungen des Zahnstangenantriebs.

Anspruch 9-10 betreffen ein elektrisches Schaltgerät mit einer Lichtbogenunterbrechereinheit wie zuvor beschrieben und mit den dort genannten Vorteilen.

Anspruch 11 betrifft ein Verfahren zur Montage der Unterbrechereinheit im Schaltgerät.

Weitere Ausführungen, Vorteile und Anwendungen der Erfindung ergeben sich aus den abhängigen Ansprüchen, aus den Anspruchskombinationen und aus der nun folgenden Beschreibung und den Figuren.

### KURZE BESCHREIBUNG DER ZEICHNUNGEN

Es zeigen beispielhaft und schematisch
- Fig. 1: ein Schaltgerät mit Hilfsgetriebe für doppelbewegte Lichtbogenkontakte; und
- Fig. 2: eine Detailansicht zu Fig. 1.

In den Figuren sind gleiche oder gleichwirkende Teile mit gleichen oder ähnlichen Bezugszeichen versehen.

### WEGE ZUR AUSFÜHRUNG DER ERFINDUNG

Fig. 1 zeigt für ein elektrisches Schaltgerät 1, hier beispielhaft für einen Leistungsschalter 1, die Löschbogen-Unterbrechereinheit in schematischer und ausschnittweiser Darstellung. Die Unterbrechereinheit weist eine zentrale Achse 1a und mindestens ein erstes Kontaktsystem 2 mit einer Isolierstoffdüse 4 zur Beblasung eines Lichtbogens, ein zweites Kontaktsystem 3 und einen nicht dargestellten Schalterantrieb auf. Der Schalterantrieb treibt das erste Kontaktsystem 2 und über ein Hilfsgetriebe 5, ..., 11 das zweite Kontaktsystem 3 an. Typischerweise sind die Kontaktteile 2, 3 konzentrisch bezüglich der zentralen Achse 1a angeordnet. Das erste Kontaktsystem 2 umfasst hier einen ersten Lichtbogenkontakt 2a in Form einer Kontakttulpe 2a und einen aussenliegend angeordneten ersten Nennstromkontakt 2b in Form eines Kontaktrohrs 2b. Das zweite Kontaktsystem 3 umfasst hier einen zweiten Lichtbogenkontakt 3a in Form eines Kontaktstifts 3a und aussenliegend einen zweiten Nennstromkontakt 3b in Form einer Kontakttulpe 3b. Die Isolierstoffdüse 4 ist beispielhaft am ersten Kontaktsystem 2 am Nennstromkontakt 2b befestigt. Neben der Hauptdüse 4 kann auch eine nicht dargestellte Hilfsdüse vorhanden sein. Im Schaltfall strömt Löschgase in die Lichtbogenzone zwischen den Lichtbogenkontakten 2a, 3a ein und bebläst den Lichtbogen. Es sei darauf hingewiesen, dass die im folgenden beschriebene Erfindung in beliebigen Schaltertypen mit Doppelbewegung der Kontaktsystem 2, 3 und insbesondere in Selbstblasschaltern anwendbar ist.

Erfindungsgemäss umfasst nun das Hilfsgetriebe 5 bis 11 einen Monoblock 5, in dem Halterungsmittel 5a und Führungsmittel 5b für den Zahnstangenantrieb 6 bis 8 integriert sind. Der Monoblock stellt eine monolithische Baugruppe dar, die als Ganzes vormontierbar bzw. mit Elementen bestückbar ist und als Ganzes im Schalter montierbar ist. Im folgenden werden hierzu Ausführungsbeispiele angegeben.

Der Monoblock 5 soll einen Halterungsteil 5a aufweisen, in dem ein Lager für mindestens ein Zahnrad 6 des Zahnstangenantriebs 6...8 vorhanden ist; und/oder der Monoblock 5 soll in seinem Führungsteil 5b eine Gleitführung 9, 11 und einen Gleitkontakt 10 für das vom Hilfsgetriebe 5...11 angetriebene Lichtbogenkontaktstück 3a aufweisen; und/oder der Monoblock 5 soll zur Stromabnahme vom Lichtbogenkontaktstück 3a mit dem aussenliegenden Nennstromkontakt 3b elektrisch leitend verbunden sein.

Mit Vorteil bildet der Monoblock 5 eine Montageeinheit 5, die gesamthaft in den Schalter 1 einsetzbar ist, und/oder ist der Monoblock 5 einstückig ausgebildet. Insbesondere kann der Monoblock 5 ein einstückiges Gussteil 5 sein.

Für eine besonders einfache Montierbarkeit des Monoblocks 5 am Schalter 1 ist lediglich eine einzige Montagevorrichtung 5c, 5d vorhanden. Wie beispielhaft dargestellt kann der Monoblock 5 genau einen Montageflansch 5c aufweisen, welcher an genau einem Gegenflansch 5d des Schalters 1 befestigbar ist.

In einer vorteilhaften Ausgestaltung ist eine Mitnehmer-Gleitführung 11 direkt im durch das Hilfsgetriebe 5...11 angetriebenen Lichtbogenkontaktstück 3a eingelassen. Dies vermindert die Gefahr von Verkantung auch bei einseitigem Antrieb wie weiter unten beschrieben. Alternativ oder ergänzend kann eine stationäre Gleitführung 9 zur Führung des durch das Hilfsgetriebe 5...11 angetriebenen bzw. antreibbaren Lichtbogenkontaktstücks 3a im Führungsteil 5b des Monoblocks 5 eingelassen sein. Diese Merkmalskombination der Gleitführung 9, 11, besonders die Kombination einer Mitnehmer-Gleitführung 11 im hinteren, der Lichtbogenzone abgewandten Teil des Lichtbogenkontaktstücks 3a mit einer stationären Gleitführung 9 im vorderen, der Lichtbogenzone zugewandten Teil des Lichtbogenkontaktstücks 3a, kann auch unabhängig von der Monoblockbauweise gemäß Anspruch 1 realisiert sein.

In einer weiteren vorteilhaften Ausgestaltung weist das Zahnstangengetriebe 6...8 genau ein Zahnrad 6, genau eine erste Zahnstange 7 zum Antrieb des Zahnrads 6 und genau eine zweite Zahnstange 8 zum Bewegen des zweiten Lichtbogenkontaktes 3a auf. Dadurch entfallen Einstellschrauben zur fluchtenden Justierung mehrerer Antriebszahnstangen.

Mit Vorteil ist die Isolierstoffdüse 4 bewegbar und dient zur Kraftübertragung vom Schalterantrieb auf das Hilfsgetriebe 5...11. Dabei ist die erste Zahnstange 7 an der Isolierstoffdüse 4 befestigt. Bevorzugt ist die erste Zahnstange 7 so gebaut, dass sie mit einstellbarem axialen Abstand D ihrer Zahnung 7b zur Isolierstoffdüse 4 in die Isolierstoffdüse 4 einschraubbar ist. Desweiteren soll die erste Zahnstange 7 keine Einstellschraube zur Längeneinstellung der ersten Zahnstange 7 aufweisen. Bei der Bauweise mit nur einer Antriebszahnstange 7 kann nämlich auch auf deren Längenjustierung verzichtet werden, sofern genau definierte Abstände zwischen Isolierstoffdüse 4 und Zahnung 7b eingehalten sind. Dies ist besonders einfach in der Monoblockbauweise realisierbar.

Hierfür ist in einer vorteilhaften Ausführungsform ein Anschlag 30a, 50a für das durch das Hilfsgetriebe 5...11 angetriebene Lichtbogenkontaktstück 3a vorhanden. Dieser Anschlag 30a, 50a kann dadurch realisiert sein, dass ein Absatz 30a (vorstehend oder eingelassen) am Lichtbogenkontaktstück 3a vorhanden ist, der mit einem Gegenabsatz 50a (eingelassen oder vorstehend) am Monoblock 5 so zusammenwirkt, dass für das Lichtbogenkontaktstück 3a im voll eingeschobenen Zustand eine Endposition definiert ist, welche einem gewünschten, vorgebbaren Abstand zum gegenüberliegend Lichtbogenkontaktstück 3b bzw. zur Isolierstoffdüse 4 entspricht.

Gegenstand der Erfindung ist auch ein elektrisches Schaltgerät 1 für ein Energieversorgungsnetz mit einer Unterbrechereinheit wie zuvor beschrieben. Das Schaltgerät kann insbesondere ein Druckgasschalter oder Selbstblasschalter sein; und/oder ein Hochspannungsschalter 1 oder Hochstromschalter oder allgemein Leistungsschalter; und/oder ein Freiluftschalter, eine gekapselter Schalter als Dead Tank Breaker oder für eine gasisolierte Schaltanlage oder ein Hybridschalter.

Ein weiterer Gegenstand der Erfindung betrifft ein Verfahren zur Montage des Schaltgeräts 1 mit einer Unterbrechereinheit wie zuvor beschrieben. Dabei ist die Isolierstoffdüse 4 mit der mindestens einen Antriebszahnstange 7 im Schalter 1 vormontiert. Erfindungsgemäss werden folgende Montageschritte ausgeführt: (i) Einschieben des durch das Hilfsgetriebe 5...11 antreibbaren Lichtbogenkontaktstücks 3a bis zum Anschlag 30a, 50a in den Monoblock 5; (ii) Einschieben des Monoblocks 5 in den Schalter 1 bis zum Zusammenkommen der Montagevorrichtung 5c, 5d; und (iii) Befestigen des Monoblocks 5 mittels der Montagevorrichtung 5c, 5d im Schalter 1. Aufgrund der Monoblockbauweise ist also das Zahnstangengetriebe 6...8 besonders einfach einstellbar bzw. justierbar.

### BEZUGSZEICHENLISTE

- 1: Elektrisches Schaltgerät, Hochspannungsschalter, Leistungsschalter
- 1a: Zentrale Achse, Schalterachse
- 2: Erstes Kontaktsystem (mit Isolierstoffdüse)
- 2a: Erster Lichtbogenkontakt, Lichtbogenkontakttulpe
- 2b: Erster Nennstromkontakt, Kontaktrohr
- 3: Zweites Kontaksystem, Gegenkontaktsystem
- 3a: Zweiter Lichtbogenkontakt, Lichtbogenkontaktstift
- 30a: Anschlag
- 3b: Zweiter Nennstromkontakt, Nennstromkontakttulpe
- 4: Isolierstoffdüse
- 5 bis 11: Hilfsgetriebe
- 5: Getriebeblock (monolithisch)
- 5a: Halterungsteil, Halterung für Zahnradlager, Montageplatte
- 50a: Gegenanschlag
- 5b: Führungsmittel, Führungsteil für Lichtbogenkontakt
- 5c, 5d: Montagevorrichtung
- 5c: Auskragung, Montageflansch
- 5d: Auskragung, Gegenflansch
- 6 bis 8: Zahnstangenantrieb
- 6: Zahnrad
- 6a: Zahnradachse, Zahnradlager
- 7: Erste Zahnstange, Antriebszahnstange
- 7a: Verschraubung, Einstellschraube
- 7b: Zahnung
- 7c: Lager
- 8: Zweite Zahnstange, angetriebene Zahnstange
- 9: Erster Lagerring, stationäre Gleitführung
- 10: Gleitkontakt
- 11: Zweiter Lagerring, Mitnehmer-Gleitführung

- D: Axiale Distanz Zahnung - Isolierstoffdüse

## Patentansprüche

1. Unterbrechereinheit für ein elektrisches Schaltgerät (1) für Energieversorgungsnetze, insbesondere Hochspannungsschalter (1), wobei das Schaltgerät (1) eine zentrale Achse (1a), ein erstes Kontaktsystem (2), eine Isolierstoffdüse (4) zur Lichtbogenbeblasung, ein zweites Kontaktsystem (3) und einen Schalterantrieb umfasst, welcher das erste Kontaktsystem (2) und über ein Hilfsgetriebe (5...11) das zweite Kontaktsystem (3) antreibt, wobei das Hilfsgetriebe (5...11) einen Halterungsteil (5a) und einen Führungsteil (5b) für einen Zahnstangenantrieb (6...8) aufweist, wobei das Hilfsgetriebe (5...11) einen Monoblock (5) umfasst, in dem der Halterungsteil (5a) und der Führungsteil (5b) für den Zahnstangenantrieb (6...8) integriert sind, wobei der Monoblock (5) in seinem Halterungsteil (5a) ein Lager für mindestens ein Zahnrad aufweist, **dadurch gekennzeichnet, dass**
a) der Monoblock (5) in seinem Führungsteil (5b) eine Gleitführung (9, 11) und einen Gleitkontakt (10) für das vom Hilfsgetriebe (5...11) angetriebene Lichtbogenkontaktstück (3a) aufweist und
b) der Monoblock (5) zur Stromabnahme vom Lichtbogenkontaktstück (3a) mit dem aussenliegenden Nennstromkontakt (3b) elektrisch leitend verbunden ist.

2. Die Unterbrechereinheit nach einem der vorangehenden Ansprüche, **dadurch gekennzeichnet, dass**
a) der Monoblock (5) eine Montageeinheit (5) bildet, die gesamthaft in den Schalter (1) einsetzbar ist, und/oder
b) der Monoblock (5) einstückig ausgebildet ist und insbesondere ein einstückiges Gussteil ist.

3. Die Unterbrechereinheit nach einem der vorangehenden Ansprüche, **dadurch gekennzeichnet, dass**
a) eine einzige Montagevorrichtung (5c, 5d) zur Befestigung des Monoblocks (5) am Schalter (1) vorhanden ist, und
b) insbesondere dass der Monoblock (5) genau einen Montageflansch (5c) aufweist, welcher an genau einem Gegenflansch (5d) des Schalters (1) befestigbar ist.

4. Die Unterbrechereinheit nach einem der vorangehenden Ansprüche, **dadurch gekennzeichnet, dass**
a) die Gleitführung (9, 11) eine Mitnehmer-Gleitführung (11) umfasst, die im durch das Hilfsgetriebe (5...11) angetriebenen Lichtbogenkontaktstück (3a) eingelassen ist, und/oder
b) die Gleitführung (9, 11) eine stationäre Gleitführung (9) umfasst, die zur Führung des durch das Hilfsgetriebe (5...11) angetriebenen Lichtbogenkontaktstücks (3a) im Führungsteil (5b) des Monoblocks (5) eingelassen ist.

5. Die Unterbrechereinheit nach einem der vorangehenden Ansprüche, **dadurch gekennzeichnet, dass** das Zahnstangengetriebe (6...8) genau ein Zahnrad (6), genau eine erste Zahnstange (7) zum Antrieb des Zahnrads (6) und genau eine zweite Zahnstange (8) zum Bewegen des zweiten Lichtbogenkontaktes (3a) aufweist.

6. Die Unterbrechereinheit nach einem der vorangehenden Ansprüche, **dadurch gekennzeichnet, dass**
a) die Isolierstoffdüse (4) bewegbar ist und zur Kraftübertragung vom Schalterantrieb auf das Hilfsgetriebe (5...11) dient und
b) die erste Zahnstange (7) an der Isolierstoffdüse (4) befestigt ist und als Antriebszahnstange (7) wirkt.

7. Die Unterbrechereinheit nach Anspruch 6, **dadurch gekennzeichnet, dass**
a) die erste Zahnstange (7) mit einstellbarem axialen Abstand (D) ihrer Zahnung (7b) zur Isolierstoffdüse (4) in die Isolierstoffdüse (4) einschraubbar ist, und/oder
b) die erste Zahnstange (7) keine Einstellschraube zur Längeneinstellung der ersten Zahnstange (7) aufweist.

8. Die Unterbrechereinheit nach einem der vorangehenden Ansprüche, **dadurch gekennzeichnet, dass**
a) ein Anschlag (30a, 50a) für das durch das Hilfsgetriebe (5...11) angetriebene Lichtbogenkontaktstück (3a) vorhanden ist, und
b) insbesondere dass der Anschlag (30a, 50a) durch einen Absatz (30a) im Lichtbogenkontaktstück (3a) und einen damit zusammenwirkenden Gegenabsatz (50a) im Monoblock (5) realisiert ist.

9. Elektrisches Schaltgerät (1) für ein Energieversorgungsnetz, **gekennzeichnet durch** eine Unterbrechereinheit nach einem der vorangehenden Ansprüche.

10. Elektrisches Schaltgerät (1) nach Anspruch 9, **dadurch gekennzeichnet, dass** das Schaltgerät (1)
a) ein Druckgasschalter und insbesondere ein Selbstblasschalter ist, und/oder
b) ein Hochspannungsschalter (1) oder Hochstromschalter ist, und/oder
c) ein Freiluftschalter, ein gekapselter Schalter für einen Dead Tank Breaker oder für eine gasisolierte Schaltanlage oder ein Hybridschalter ist.

11. Verfahren zur Montage eines Schaltgeräts (1) mit einer Unterbrechereinheit gemäß einem der Ansprüche 1-8, wobei die Isolierstoffdüse (4) mit der Antriebszahnstange (7) im Schalter (1) vormontiert ist, **gekennzeichnet durch** die Schritte:
a) Einschieben des **durch** das Hilfsgetriebe (5...11) antreibbaren Lichtbogenkontaktstücks (3a) bis zu einem Anschlag (30a, 50a) in den Monoblock (5),
b) Einschieben des Monoblocks (5) in den Schalter (1) bis zum Zusammenkommen einer Montagevorrichtung (5c, 5d) und
c) Befestigen des Monoblocks (5) mittels der Montagevorrichtung (5c, 5d) im Schalter (1).

## Claims

1. Interrupter unit for an electrical switching device (1) for power supply systems, in particular high-voltage switch (1), wherein the switching device (1) comprises a central axis (1a), a first contact system (2), an insulating-material nozzle (4) for arc blowing, a second contact system (3) and a switch drive which drives the first contact system (2) and, by means of an auxiliary gear mechanism (5... 11), the second contact system (3), wherein the auxiliary gear mechanism (5...11) has a holding part (5a) and a guide part (5b) for a toothed rack drive (6... 8), wherein the auxiliary gear mechanism (5...11) comprises a monobloc (5) in which the holding part (5a) and the guide part (5b) for the toothed rack drive (6... 8) are integrated, wherein the monobloc (5) has, in its holding part (5a), a bearing for at least one gear wheel, **characterized in that**
a) the monobloc (5) has, in its guide part (5b), a sliding guide (9, 11) and a sliding contact (10) for the arc contact piece (3a) which is driven by the auxiliary gear mechanism (5... 11), and
b) the monobloc (5) is electrically conductively connected to the external rated-current contact (3b) for drawing current from the arc contact piece (3a).

2. The interrupter unit according to one of the preceding claims, **characterized in that**
a) the monobloc (5) forms an assembly unit (5) which can be inserted in its entirety into the switch (1), and/or
b) the monobloc (5) is integrally formed and is, in particular, an integral cast part.

3. The interrupter unit according to either of the preceding claims, **characterized in that**
a) a single assembly apparatus (5c, 5d) is provided for fastening the monobloc (5) to the switch (1), and
b) in particular **in that** the monobloc (5) has precisely one assembly flange (5c) which can be fastened to precisely one mating flange (5d) of the switch (1).

4. The interrupter unit according to one of the preceding claims, **characterized in that**
a) the sliding guide (9, 11) comprises a driver sliding guide (11) which is incorporated in the arc contact piece (3a) which is driven by the auxiliary gear mechanism (5... 11), and/or
b) the sliding guide (9, 11) comprises a stationary sliding guide (9) which is incorporated in the guide part (5b) of the monobloc (5) for the purpose of guiding the arc contact piece (3a) which is driven by the auxiliary gear mechanism (5... 11).

5. The interrupter unit according to one of the preceding claims, **characterized in that** the rack-and-pinion gear mechanism (6...8) has precisely one gear wheel (6), precisely one first toothed rack (7) for driving the gear wheel (6), and precisely one second toothed rack (8) for moving the second arc contact (3a).

6. The interrupter unit according to one of the preceding claims, **characterized in that**
a) the insulating-material nozzle (4) can be moved and serves to transmit force from the switch drive to the auxiliary gear mechanism (5...11), and
b) the first toothed rack (7) is fastened to the insulating-material nozzle (4) and acts as a drive toothed rack (7).

7. The interrupter unit according to Claim 6, **characterized in that**
a) the first toothed rack (7) can be screwed into the insulating-material nozzle (4) with an adjustable axial distance (D) between the tooth system (7b) of said toothed rack and the insulating-material nozzle (4), and/or
b) the first toothed rack (7) does not have an adjusting screw for adjusting the length of the first toothed rack (7).

8. The interrupter unit according to one of the preceding claims, **characterized in that**
a) there is a stop (30a, 50a) for the arc contact piece (3a) which is driven by the auxiliary gear mechanism (5... 11), and
b) in particular **in that** the stop (30a, 50a) is realized by a projection (30a) in the arc contact piece (3a) and a mating projection (50a), which interacts with said projection, in the monobloc (5).

9. Electrical switching device (1) for a power supply system, **characterized by** an interrupter unit according to one of the preceding claims.

10. Electrical switching device (1) according to Claim 9, **characterized in that** the switching device (1)
a) is a compressed-gas switch and, in particular, a self-blowing switch, and/or
b) is a high-voltage switch (1) or high-current switch, and/or
c) is an outdoor switch, an encapsulated switch for a dead tank breaker or for a gas-insulated switchgear assembly or a hybrid switch.

11. Method for assembling a switching device (1) comprising an interrupter unit according to one of Claims 1-8, wherein the insulating-material nozzle (4) is premounted in the switch (1) with the drive toothed rack (7), **characterized by** the steps of:
a) pushing the arc contact piece (3a), which can be driven by the auxiliary gear mechanism (5... 11), into the monobloc (5) as far as a stop (30a, 50a),
b) pushing the monobloc (5) into the switch (1) until an assembly apparatus (5c, 5d) comes together, and
c) fastening the monobloc (5) in the switch (1) by means of the assembly apparatus (5c, 5d).

## Revendications

1. Unité d'interruption destinée à un appareil électrique de commutation (1) pour des réseaux d'alimentation en énergie, notamment des commutateurs à haute tension (1), dans lequel l'appareil de commutation (1) comprend un axe central (1a), un premier système de contact (2), une buse en matériau isolant (4) pour le soufflage d'arc électrique, un deuxième système de contact (3) et un entraînement de commutateur, qui entraîne le premier système de contact (2) et, par l'intermédiaire d'un engrenage auxiliaire (5...11), le deuxièmes système de contact (3), dans lequel l'engrenage auxiliaire (5...11) comporte une partie de support (5a) et une partie de guidage (5b) destinés à un entraînement de crémaillère (6...8), dans lequel l'engrenage auxiliaire (5...11) comprend un monobloc (5) dans lequel la partie de support (5a) et la partie de guidage (5b) sont intégrées pour l'entraînement de crémaillère (6...8), dans lequel le monobloc (5) comporte, dans sa partie de support (5a), un palier destiné à au moins un pignon, **caractérisée en ce que**
a) le monobloc (5) comporte, dans son élément de guidage (5b), une glissière (9, 11) et un contact glissant (10) destinés à la pièce de contact d'arc électrique (3a) entraînée par l'engrenage auxiliaire (5...11), et
b) le monobloc (5) est relié de manière électriquement conductrice au contact de courant nominal situé à l'extérieur (3b) pour le prélèvement de courant par la pièce de contact d'arc électrique (3a).

2. L'unité d'interruption selon l'une quelconque des revendications précédentes, **caractérisée en ce que**
a) le monobloc (5) forme une unité de montage (5) qui peut être entièrement placée dans le commutateur (1), et/ou
b) le monobloc (5) est réalisé d'un seul tenant et est notamment une pièce coulée d'un seul tenant.

3. L'unité d'interruption selon l'une quelconque des revendications précédentes, **caractérisée en ce que**
a) un dispositif de montage (5c, 5d) unique destiné à la fixation du monobloc (5) est présent sur le commutateur (1), et
b) notamment, **en ce que** le monobloc (5) comporte exactement une bride de montage (5c) qui peut être fixée sur exactement une contre-bride (5d) du commutateur (1).

4. L'unité d'interruption selon l'une quelconque des revendications précédentes, **caractérisée en ce que**
a) la glissière (9, 11) comprend une glissière d'entraînement (11) qui est engagée dans la pièce de contact d'arc électrique (3a) entraînée par l'engrenage auxiliaire (5...11), et/ou
b) la glissière (9, 11) comprend une glissière stationnaire (9) qui est engagée dans l'élément de guidage (5b) du monobloc (5) pour le guidage de la pièce de contact d'arc électrique (3a) entraînée par l'engrenage auxiliaire (5...11).

5. L'unité d'interruption selon l'une quelconque des revendications précédentes, **caractérisée en ce que** l'engrenage à crémaillère (6...8) comporte exactement un pignon (6), exactement une première crémaillère (7) pour l'entraînement du pignon (6) et exactement une deuxièmes crémaillère (8) pour déplacer le deuxième contact d'arc électrique (3a).

6. L'unité d'interruption sel=on l'une quelconque des revendications précédentes, **caractérisée en ce que**
a) la buse en matériau isolant (4) est mobile et est utilisée pour la transmission de force par l'entraînement de commutateur à l'engrenage auxiliaire (5...11), et
b) la première crémaillère (7) est fixée à la buse en matériau isolant (4) et agit en tant que crémaillère d'entraînement (7).

7. L'unité d'interruption selon la revendication 6, **caractérisée en ce que**
a) la première crémaillère (7) peut être vissée dans la buse en matériau isolant (4) avec une distance axiale réglable (D) de ses dents (7b) par rapport à la buse en matériau isolant (4), et/ou
b) la première crémaillère (7) ne comporte aucune vis de réglage pour le réglage en longueur de la première crémaillère (7).

8. L'unité d'interruption selon l'une quelconque des revendications précédentes, **caractérisée en ce que**
a) une butée (30a, 50a) destinée à la pièce de contact d'arc électrique (3a) entraînée par l'engrenage auxiliaire (5...11) est présente, et
b) notamment, **en ce que** la butée (30a, 50a) est réalisée dans le monobloc (5) par un épaulement (30a) dans la pièce de contact d'arc électrique (3a) et par un contre-épaulement (50a) coopérant avec celui-ci.

9. Appareil de commutation électrique (1) destiné à un réseau d'alimentation en énergie, **caractérisé par** une unité d'interruption selon l'une quelconque des revendications précédentes.

10. Appareil de commutation électrique (1) selon la revendication 9, **caractérisé en ce que** l'appareil de commutation (1) est
a) un commutateur à gaz comprimé et notamment un commutateur à soufflage automatique, et/ou
b) un commutateur à haute tension (1) ou un commutateur à courant fort, et/ou
c) un commutateur de plein air, un commutateur encapsulé destiné à un disjoncteur à cuve (Dead Tank Breaker) ou destiné à un système de commutation isolé par un gaz ou un commutateur hybride.

11. Procédé pour le montage d'un appareil de commutation (1) comportant une unité d'interruption selon l'une des revendications 1-8, dans lequel la buse en matériau isolant (4) est prémontée avec la crémaillère d'entraînement (7) dans le commutateur (1), **caractérisé par** les étapes consistant à :
a) insérer la pièce de contact d'arc électrique (3a) pouvant être entraînée par l'engrenage auxiliaire (5...11) jusqu'à une butée (30a, 50a) dans le monobloc (5),
b) insérer le monobloc (5) dans le commutateur (1) jusqu'à ce qu'il rencontre un dispositif de montage (5c, 5d), et
c) fixer le monobloc (5) au moyen du dispositif de montage (5c, 5d) dans le commutateur (1).
